# EUROPÄISCHE PATENTSCHRIFT

(11) **EP 2 395 876 B1**
(45) Veröffentlichungstag und Bekanntmachung des Hinweises auf die Patenterteilung: **21.11.2012**
(21) Anmeldenummer: 10701854.1
(22) Anmeldetag: 27.01.2010
(51) Int. Cl.: A47B 57/06, F25D 25/02

(54) **KÄLTEGERÄT MIT HÖHENVERSTELLBAREM KÜHLGUTTRÄGER**
REFRIGERATOR WITH HEIGHT-ADJUSTABLE SHELF FOR REFRIGERATED GOODS
APPAREIL FRIGORIFIQUE À SUPPORT RÉGLABLE EN HAUTEUR POUR PRODUITS RÉFRIGÉRÉS

(30) Priorität: 13.02.2009 DE 102009000851
(43) Veröffentlichungstag der Anmeldung: 21.12.2011
(73) Patentinhaber: BSH Bosch und Siemens Hausgeräte GmbH, 81739 München (DE)
(72) Erfinder: CALVILLO, Juan Antonio, 50011 Zaragoza (ES); FINK, Jürgen, 89547 Gerstetten (DE); PFISTER, Bernd, 89079 Ulm (DE)
(86) Internationale Anmeldenummer: PCT/EP2010/050891
(87) Internationale Veröffentlichungsnummer: WO 2010/091949

(56) Entgegenhaltungen:
- DE-A1-102005 021 539
- DE-A1-102005 057 148
- JP-A- 2003 176 977
- US-A- 2 841 459
- US-A- 6 065 821
- US-A1- 2008 246 382

## Beschreibung

Die vorliegende Erfindung betrifft ein Kältegerät, insbesondere ein Haushaltskältegerät, in dessen Innenraum ein Kühlgutträger höhenverstellbar angeordnet ist. US6065821 offenbartein ein kältegerät nach dem Oberbegriff des Anspruchs 1. Aus DE 10 2006 040 368 A1 ist ein Kältegerät bekannt geworden, bei dem ein Kühlgutträger in vertikale Führungsschienen an einer Rückwand des Kältegerätegehäuses lösbar eingreift und durch Aufspreizen von in die Führungsschienen eingreifenden Halteköpfen in diesen in einer gewünschten, stufenlos einstellbaren Höhe fixierbar ist.

Ein Problem dieses Kühlgutträgers ist, dass einerseits zwar eine gewisse Flexibilität der Teile des Haltekopfs erforderlich ist, um die Verriegelung zu bewerkstelligen, andererseits aber diese Flexibilität meist auch mit einer gewissen Dehnbarkeit verbunden ist und der Haltekopf im Betrieb beträchtlichen horizontalen Kräften ausgesetzt ist. Wenn diese Kräfte zu einer Dehnung von Teilen des Haltekopfs führen, dann sitzt die Platte des Kühlgutträgers nicht mehr völlig fest und hängt herab. Dann kann der Kühlgutträger nicht mehr sicher beladen werden.

Eine vertikale Verstellung dieses bekannten Kühlgutträgers in beladenem Zustand ist zwar nicht ausgeschlossen, erfordert jedoch ein hohes Maß an Kraft und Geschick und ist für einen einzelnen Benutzer nur schwerlich zu bewerkstelligen.

Aufgabe der vorliegenden Erfindung ist daher, ein Kältegerät mit einem höhenverstellbaren Kühlgutträger anzugeben, bei dem eine Höhenverstellung in beladenem Zustand auch für einen einzelnen Benutzer unproblematisch ist und bei dem die horizontale Orientierung des Kühlgutträgers dauerhaft gewährleistet werden kann.

Die Aufgabe wird durch ein Kältegerat gemäß Anspruch 1 Durch die horizontale Verschiebung kann der Schwenkarm vertikalen Bewegungen des Kühlgutträgers folgen, auch wenn sein an die Innenwand angelenktes Ende nicht vertikal beweglich ist, und in festgestelltem Zustand ist der Schwenkarm in der Lage, Gewicht des Kühlgutträgers aufzunehmen und auf diese Weise übermäßige Drehmomente, die zu Materialermüdung oder -verformung führen könnten, von der Führungsschiene bzw. von in die Führungsschiene eingreifenden Teilen des Kühlgutträgers fern zu halten.

Vorzugsweise weist der Kühlgutträger wenigstens eine parallel zu der horizontalen Führung ausgerichtete Gewindespindel auf, und ein an den Schwenkarm angelenkter Gleitstein hat ein Innengewinde, das mit der Gewindestange in Eingriff ist. So kann durch eine Drehung der Gewindestange der Schwenkarm zu einer Schwenkbewegung gezwungen und dadurch der Kühlgutträger vertikal verstellt werden.

Zweckmäßigerweise ist die Steigung des Gewindes der Gewindestange so bemessen, dass der Eingriff des Gleitsteins selbsthemmend ist. So ist der Schwenkarm automatisch festgestellt, solange die Gewindestange nicht drehangetrieben ist.

Als horizontale Führung kann ein einfacher Schlitz in einer Längsstrebe des Kühlgutträgers vorgesehen sein.

Der Gleitstein und der Schwenkarm sind zweckmäßigerweise durch ein den Schlitz kreuzendes Verbindungsstück verbunden. So ist es möglich, Platz sparend die Gewindestange unter einer von der Längsstrebe getragenen Platte des Kühlgutträgers unterzubringen, wohingegen der Schwenkarm jenseits der Längsstrebe, in unmittelbarer Nachbarschaft zu einer Wand des Kältegerätegehäuses platziert sein kann.

Vorzugsweise weist der Kühlgutträger zwei gekoppelt drehbare Gewindestangen auf, die benachbart zu den seitlichen Rändern des Kühlgutträgers verlaufen. Indem jede dieser Gewindestangen einen mit einem Schwenkarm verbundenen Gleitstein trägt, ist ausgeschlossen, dass der Kühlgutträger sich unter Last in Querrichtung schief stellt.

Um einerseits eine große Verstellbewegungsfreiheit des Kühlgutträgers zu erreichen, andererseits aber die beim Verstellen aufzuwendende Kraft oder das zum Verstellen erforderliche Drehmoment gering zu halten, ist die Gewindestange vorzugsweise an einen in entgegengesetzte Richtungen alternierend bewegbaren Antriebshebel über einen Ratschenmechanismus gekoppelt.

Um sicherzustellen, dass der Antriebshebel in keiner Stellung das Schließen der Tür beeinträchtigt, dass er aber dennoch in jeder Stellung gut zugänglich und betätigbar ist, ist es von Vorteil, wenn der Antriebshebel einen um eine vertikale Achse schwenkbaren Arm und einen in Querrichtung des Kühlgutträgers verschiebbar geführten Gleiter umfasst, die in Tiefenrichtung spielhaltig ineinander greifen.

Der Ratschenmechanismus koppelt den schwenkbaren Arm vorzugsweise an ein um die vertikale Achse drehbares Zahnrad.

Das Zahnrad ist vorzugsweise ein erstes Kegelrad, das an ein zweites Kegelrad der Gewindestange über eine sich in Breitenrichtung des Kühlgutträgers erstreckende Welle gekoppelt ist.

Zur Stabilisierung des Kühlgutträgers in der Horizontalen trägt zweckmäßigerweise zusätzlich ein Lenker bei, der einerseits mit einem mittleren Bereich des Schwenkarms und andererseits mit einem hinteren Bereich des Kühlgutträgers schwenkbar verbunden ist.

Die Innenwand umfasst erfindungsgemäß eine lösbar montierte Platte, an die der Schwenkarm angelenkt ist und die die Führungsschiene trägt. So kann der höhenverstellbare Kühlgutträger bei Nichtbenutzung leicht ausgebaut werden, oder er kann in einem bereits im Einsatz befindlichen Kältegerät auf Wunsch leicht nachgerüstet werden.

Weitere Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines Kühlgutträgermoduls zur Verwendung in einem Haushaltskältegerät;
- Fig. 2: einen Teilschnitt durch das Kühlgutträgermodul der Fig. 1 entlang der in Fig. 1 mit II-II bezeichneten Ebene;
- Fig. 3: einen schematischen Schnitt durch den vorderen Bereich des Kühlgutträgers mit einem Antriebshebel gemäß einer ersten Ausgestaltung;
- Fig. 4: einen horizontalen Teilschnitt des Kühlgutträgers entlang der in Fig. 3 mit IV-IV bezeichneten Ebene, die den Antriebshebels in verschiedenen Stellungen zeigt;
- Fig. 5: einen zu Fig. 3 analogen Schnitt durch einen Kühlgutträger mit einem Antriebshebel gemäß einer zweiten Ausgestaltung;
- Fig. 6: einen zu Fig. 3 analogen Schnitt gemäß einer dritten Ausgestaltung;
- Fig. 7: einen zu Fig. 4 analogen horizontalen Teilschnitt durch den Kühlgutträger gemäß der dritten Ausgestaltung;
- Fig. 8: eine Draufsicht auf den Ratschenmechanismus; und
- Fig. 9: eine nochmals abgewandelte Ausgestaltung des Kühlgutträgermoduls.

Fig. 1 ist eine perspektivische Ansicht eines Kühlgutträgermoduls, das zur lösbaren Anbringung im Innern eines Haushaltskältegeräts, insbesondere eines Kühlschranks, vorgesehen ist. Das Modul umfasst eine vertikale Wandplatte 1 zur Anbringung an der Rückwand des Kühlschranks, die benachbart zu ihren vertikalen Kanten zwei vertikale Profile 2 trägt. Die Profile 2 begrenzen zwei einander zugewandte vertikale Nuten 3.

Ein Kühlgutträger 4 umfasst einen rechteckigen Rahmen mit einer vorderen Querstrebe 5, rechten und linken Längsstreben 6 und einer hinteren Querstrebe 7. Während die Streben 5, 6 einwandig, zum Beispiel einteilig aus einem Blech geformt und zugeschnitten sein können, ist die hintere Querstrebe 7 hohl und nimmt ein Getriebe auf, das später noch genauer erläutert wird. Eine umlaufende flache Vertiefung 8 an der Oberseite des Rahmens ist vorgesehen, um eine in Fig. 1 nicht dargestellte Glasplatte oder dergleichen aufzunehmen, die die Öffnung des Rahmens ausfüllt und auf der Kühlgut abgestellt werden kann. Von der Rückseite der hinteren Querstrebe 7 abstehende Haken 9 greifen in die Nuten 3 der Profile 2 ein, wodurch der Kühlgutträger 4 an den Profilen 2 vertikal verschiebbar geführt ist.

Zwei Schwenkarme 10 sind jeweils mit ihrem unteren Ende an einem unteren Ende der Profile 2 angelenkt, und ein oberes Ende der Schwenkarme 10 ist jeweils drehbar mit einem Gleitstein 11 verbunden, der auf einer sich jeweils benachbart zu einer der Längsstreben 6 erstreckenden Gewindestange 12 des Kühlgutträgers 4 sitzt. Ein Verbindungsabschnitt 13 zwischen Gleitstein 11 und Schwenkarm 10 kreuzt jeweils einen lang gestreckten horizontalen Schlitz 14 der zwei Längsstreben 6.

Die zwei Gewindestangen 12 sind über das Getriebe im Inneren der hinteren Querstrebe 7 angetrieben und aneinander gekoppelt, so dass sich die Gleitsteine 11 jeweils in gleichem Ausmaß bewegen. So muss, wenn die Gleitsteine 11 zur Wandplatte 1 hin verschoben werden und dadurch die Steigung der Schwenkarme 10 zunimmt, der Kühlgutträger 4 nach oben ausweichen, während er bei einer Bewegung der Gleitsteine von der Wandplatte 1 fort absinkt.

Die Gewindestangen 12 sind selbsthemmend, d.h. ihre Gewindesteigung ist so gering, dass sie allein durch den Druck einer Last auf dem Kühlgutträger 4, ohne das Hinzukommen eines externen Antriebs, nicht in Drehung versetzbar sind. Aufgrund der geringen Steigung genügt ein Antrieb mit geringem Drehmoment, um den Kühlgutträger 4 - auch gegen eine entgegenwirkende Last - anzuheben.

Um ein Verkanten des Kühlgutträgers 4 bei der Höhenverstellung auszuschließen, kann die Reibung zwischen dem Kühlgutträger 4 und den Profilen 2 minimiert sein, zum Beispiel durch Verwendung von an den Profilen 2 anliegenden Rollen. Eine andere, bevorzugte Lösung ist die in Fig. 1 dargestellte, bei der Lenker 15 einerseits mittig an jedem Schwenkarm 10 und andererseits an einem hinteren Ende der Längsstreben 6 angreifen. Indem die Lenker 15 jeweils gegensinnig zu den Schwenkarmen 10 rotieren, ist ein Abweichen des Kühlgutträgers von der horizontalen Orientierung und ein Verkanten an den Profilen 2 ausgeschlossen.

Wie in der Schnittdarstellung Fig. 2 gezeigt, ist die vertikale Wandplatte 1 für die Montage an der Kühlschrankrückwand an ihrer Rückseite mit Haken 44 versehen, die in an sich bekannte, in die Kühlschrankrückwand eingelassene Halteprofile einhakbar sind. Oberhalb und/oder unterhalb des Moduls können nicht höhenverstellbare Kühlgutträger direkt in dieselben Halteprofile eingehängt sein, oder es können mehrere Kühlgutträgermodule vom in Fig. 1 gezeigten Typ übereinander montiert sein.

Natürlich könnten die Führungsprofile 2 anstatt an der abnehmbaren Wandplatte 1 auch unmittelbar an einer Innenwand des Kältegeräts montiert sein. Ein solches Ausfuhrungsbeispiel fällt jedrch nicht unter den Schutaberreich der Ansprüche.

Das Getriebe in der hinteren Querstrebe 7 ist von Hand mittels eines Antriebshebels 16 betätigbar. Der Antriebshebel 16 ist zweiteilig aufgebaut, mit einem um eine durch die hintere Querstrebe 7 verlaufende vertikale Achse schwenkbaren Arm 17 und einem Gleiter 18, der in einem horizontalen Schlitz 19 der vorderen Querstrebe 5 verschiebbar geführt ist. Arm 17 und Gleiter 18 greifen in Tiefenrichtung spielhaltig ineinander, um eine Verschiebung des Gleiters 18 entlang der Querstrebe 5 in eine Schwenkbewegung des Arms 17 umzusetzen.

Wie in Fig. 3 genauer gezeigt, ist der spielhaltige Eingriff von Gleiter 18 und Arm 17 realisiert, indem das dem Gleiter 18 zugewandte Ende des Arms 17 gegabelt ist und die zwei Zinken 20 der Gabel untereinander durch einen Stift 21 verbunden sind, der ein sich in Tiefenrichtung erstreckendes Langloch 22 des Gleiters 18 kreuzt. Der Gleiter 18 ist linear geführt, indem die Ränder des Schlitzes 19 mit geringem Spiel von oben und unten in Nuten 23 des Gleiters eingreifen.

Fig. 4 zeigt in einem Schnitt entlang der in Fig. 3 mit IV-IV bezeichneten Ebene den Antriebshebel 16 in einer mittigen Stellung und in von dort nach rechts bzw. links ausgelenkten Anschlagstellungen. In der mittigen Stellung steht der Arm 17 senkrecht von der (in Fig. 4 nicht dargestellten) hinteren Querstrebe 7 ab, und der Stift 21 befindet sich am vorderen Ende des Langlochs 22. Die beiden Anschlagstellungen sind entweder durch den Kontakt des Gleiters 18 mit einem Ende des Schlitzes 19 oder durch den Kontakt des Stifts 21 mit dem hinteren Ende des Langlochs 22 definiert.

Bei der in Fig. 3 und 4 gezeigten Konstruktion kann es bei längerem Gebrauch zu sichtbaren Schleifspuren des Gleiters 18 an der vorderen Querstrebe 5 kommen. Fig. 5 zeigt eine alternative Konstruktion, die dieses Problem vermeidet. Die vordere Querstrebe 5 ist hier als ein nach unten offenes C-Profil ausgeführt, in dessen nach unten offene hinterschnittene Nut 24 ein Kopfstück 25 des Gleiters 18 formschlüssig eingreift. Ein Reibkontakt ist hier allenfalls noch an der Unterseite der Querstrebe 5 möglich, die, wenn sie unter Augenhöhe eines Benutzers liegt, normalerweise nicht gesehen wird.

Um eventuelle Schleifspuren noch besser zur verbergen, können vertikale Wände der Querstrebe 5 wie in der Figur durch gestrichelte Umrisse 26 angedeutet, nach unten verlängert sein.

Eine alternative Ausgestaltung des Antriebshebels ist in den Figuren 6 und 7 jeweils anhand eines zu Fig. 3 analogen Schnittes bzw. eines Schnittes entlang der Ebene VII-VII aus Fig. 6 dargestellt. Der Antriebshebel 16 hat wiederum einen um eine durch die hintere Querstrebe 7 verlaufende Achse schwenkbaren Arm 17. Auf diesen ist teleskopisch verschiebbar eine Hülse 27 aufgesteckt, von der ein vorderes Ende durch den Schlitz 19 der vorderen Querstrebe 5 nach vorn übersteht, um einen Greifabschnitt zur Betätigung durch einen Benutzer zu bilden. Ein von der Hülse 27 abstehender zylindrischer Stift 28 ist in einer Nut 29 der vorderen Querstrebe 5 in deren Längsrichtung verschiebbar geführt. Wie aus der Draufsicht der Fig. 7 zu erkennen, gleitet die durch den Stift 28 geführte Hülse 27 auf dem Arm 17 umso weiter nach vorn, je weiter dieser aus seiner mittigen Ruhestellung nach links oder nach rechts ausgelenkt ist.

Fig. 8 zeigt eine Draufsicht auf den von dem Antriebshebel 16 angetriebenen Ratschenmechanismus im Inneren der hinteren Querstrebe 7. Von einer Bodenplatte der Querstrebe 7 steht eine Welle 30 vertikal in deren inneren Hohlraum hinein ab. Der Arm 17 des Antriebshebels 16 ist auf die Welle 30 schwenkbar aufgesteckt. Oberhalb des Arms 17 ist auf die Welle 30 ein Zahnrad 31 mit einem radialen Zahnkranz 32 und einem kegelförmigen Zahnkranz 33 aufgesteckt. Die Zähne des letzteren erscheinen in Fig. 8 in Draufsicht. Unterhalb des Zahnrades 31 ist eine Haarnadelfeder 34 mittig an der Bodenplatte der Querstrebe 7 fixiert. Zwei Schenkel der Haarnadelfeder 34 drücken von rechts und links gegen den Arm 17, um ihn aus einer ausgelenkten Stellung in die Ruhestellung zurückzutreiben.

Eine zweite Haarnadelfeder 35 ist mittig an dem Arm 17 befestigt. Wenn sich der Arm 17 in seiner in Fig. 8 mit durchgezogenen Linien gezeichneten Mittelstellung befindet, greifen die Spitzen der zwei Schenkel der Haarnadelfeder 35 an dem radialen Zahnkranz 32 an. Ein von einer Decke der hinteren Querstrebe 7 in deren Inneres vorspringender Zapfen 36 berührt die Innenseiten beider Schenkel der Haarnadelfeder 35.

Zwei sich in seitlicher Richtung spiegelbildlich zueinander erstreckende Wellen 37 tragen jeweils ein mit dem Zahnkranz 33 kämmendes Kegelrad 38 und an ihrem in Fig. 8 nicht gezeigten Ende ein weiteres Kegelrad 39, das, wie in Fig. 2 gezeigt, mit einem Kegelrad 40 einer der Gewindestangen 12 kämmt, um jede Drehung des Zahnrades 31 auf die Gewindestangen 12 zu übertragen.

Wenn der Arm 17 aus seiner in Fig. 8 mit durchgezogenen Linien dargestellten mittigen Ruhestellung nach rechts in die mit gestrichelten Linien dargestellte Position ausgelenkt wird, dann wird der linke Schenkel der Haarnadelfeder 35 durch den Zapfen 36 vom Zahnkranz 32 abgespreizt, während der rechte Schenkel gegen den Zahnkranz drückt und das Zahnrad 31 im Uhrzeigersinn antreibt. Wenn der Arm 17 in die Mittelstellung zurückbewegt wird, streicht der rechte Schenkel über die Zähne des Zahnkranzes 32 hinweg, ohne das Zahnrad 31 mitzunehmen. Erst wenn der Arm 17 die Mittelstellung passiert und sein linker Schenkel wieder in Kontakt mit dem Zahnkranz 32 gelangt, wird das Zahnrad 31 von ihm in Gegenuhrzeigersinn angetrieben, während gleichzeitig der rechte Schenkel durch den Zapfen 36 abgespreizt wird. Indem also der Arm 17 zwischen der Mittelstellung und einer rechten Anschlagstellung hin und her geschwenkt wird, kann das Zahnrad 31 beliebig weit in eine erste Richtung gedreht werden, und durch Schwenken des Arms 17 zwischen der Mittelstellung und einer linken Anschlagstellung wird es in entgegengesetzter Richtung gedreht.

Fig. 9 zeigt in einer perspektivischen Ansicht eine abgewandelte Ausgestaltung des Kühlgutträgermoduls aus Fig. 1. Der Unterschied zwischen den beiden Ausgestaltungen liegt in der Gestaltung der hinteren Querstrebe 7. Diese hat im Falle der Fig. 9 mittig einen kreisbogenförmigen Vorsprung 41, der das Zahnrad 31 aufnimmt. Die Vorderseite der Querstrebe 7 weist in Höhe des Vorsprungs 41 eine Öffnung 43 auf, um die Hin- und Herbewegung des dort in die Querstrebe 7 eintretenden Arms 17 zu ermöglichen. An Boden und Decke der Querstrebe 7 sind in Höhe der Öffnung 43 Führungsschienen gebildet, in denen miteinander zu einem flexiblen Band verbundene Lamellen 42 längsverschieblich aufgenommen sind. Eine mittlere dieser Lamellen 42 umgreift den Arm 17, so dass bei jeder Schwenkbewegung des Arms 17 die Lamellen 42 in ihren Führungsschienen folgen. Das Band der Lamellen 42 ist länger als die Öffnung 43, so dass die Öffnung 43 in jeder Stellung, die der Arm 17 einnehmen kann, auf ihrer gesamten Ausdehnung durch die Lamellen 42 verschlossen ist. So ist ein Einklemmen von Gegenständen zwischen dem Arm 17 und einem Rand der Öffnung 43 sowie das Eindringen von Schmutz in das Innere der Querstrebe 7 ausgeschlossen.

## Patentansprüche

1. Kältegerät, insbesondere Haushaltskältegerät, mit höhenverstellbarem Kühlgutträger (4), bei dem ein hinterer Bereich des Kühlgutträgers (7) in einer Führungsschiene (2, 3) an einer Innenwand (1) des Kältegeräts vertikal bewegbar geführt ist, **dadurch gekennzeichnet, dass** die Innenwand eine lösbar montierte Platte (1) umfasst, die die Führungsschiene (2, 3) trägt und an die ein Schwenkarm (10) angelenkt ist, der in einer zumindest annähernd horizontal angeordneten Führung (14) des Kühlgutträgers (4) verschiebbar und feststellbar ist.

2. Kältegerät nach Anspruch 1, **dadurch gekennzeichnet, dass** die Führung (14) in der vorderen Hälfte des Kühlgutträgers (4) angeordnet ist.

3. Kältegerät nach Anspruch 1 oder 2, **dadurch gekennzeichnet, dass** der Kühlgutträger (4) wenigstens eine zumindest annähernd parallel zu der horizontalen Führung (14) ausgerichtete Gewindespindel (12) aufweist und das ein an den Schwenkarm (10) angelenkter Gleitstein (11) ein Innengewinde aufweist, das mit der Gewindestange (12) in Eingriff ist.

4. Kältegerät nach Anspruch 3, **dadurch gekennzeichnet, dass** der Eingriff selbsthemmend ist.

5. Kältegerät nach einem der vorhergehenden Ansprüche, **dadurch gekennzeichnet, dass** die horizontale Führung ein Schlitz (14) in einer Längsstrebe (6) des Kühlgutträgers (4) ist.

6. Kältegerät nach Anspruch 3 oder 4 und Anspruch 5, **dadurch gekennzeichnet, dass** der Gleitstein (11) und der Schwenkarm (10) durch ein den Schlitz (14) kreuzendes Verbindungsstück (13) verbunden sind.

7. Kältegerät nach einem der Ansprüche 3 bis 6, **dadurch gekennzeichnet, dass** der Kühlgutträger (4) zwei gekoppelt drehbare Gewindestangen (12) aufweist, die jeweils benachbart zu den seitlichen Rändern (6) des Kühlgutträgers (4) verlaufen.

8. Kältegerät nach einem der Ansprüche 3 bis 7, **dadurch gekennzeichnet, dass** die Gewindespindel (12) an einen in entgegengesetzte Richtungen alternierend bewegbaren Antriebshebel (16) über einen Ratschenmechanismus (32, 35, 36) gekoppelt ist.

9. Kältegerät nach Anspruch 8, **dadurch gekennzeichnet, dass** der Antriebshebel (16) einen um eine vertikale Achse schwenkbaren Arm (17) und einen in Querrichtung des Kühlgutträgers (4) verschiebbar geführten Gleiter (18) umfasst, die in Tiefenrichtung spielhaltig ineinander greifen.

10. Kältegerät nach Anspruch 9, **dadurch gekennzeichnet, dass** der Ratschenmechanismus (32, 35, 36) den schwenkbaren Arm (17) an ein um die vertikale Achse drehbares Zahnrad (31, 33) koppelt.

11. Kältegerät nach Anspruch 10, **dadurch gekennzeichnet, dass** das Zahnrad (31) einen erstes Kegelrad (33) umfasst, dass die Gewindestange (12) ein zweites Kegelrad (40) trägt und das erste und das zweite Kegelrad (33, 40) über eine sich in Breitenrichtung des Kühlgutträgers (4) erstreckende Welle (37) gekoppelt sind.

12. Kältegerät nach einem der vorhergehenden Ansprüche, **gekennzeichnet durch** mindestens einen Lenker (15), der einerseits mit dem Schwenkarm (10) und andererseits mit einem hinteren Bereich des Kühlgutträgers (4) schwenkbar verbunden ist.

13. Kältegerät nach Anspruch 12, **dadurch gekennzeichnet, dass** der Lenker (15) zumindest annähernd in einem mittleren Bereich des Schwenkarms (10) verschwenkbar verbunden ist.

## Claims

1. Refrigerating appliance, in particular domestic refrigerating appliance, with a cooling stock support (4) adjustable in height, in which a rear region of the cooling stock carrier (7) is guided in a guide rail (2, 3) at an inner wall (1) of the refrigerating appliance to be vertically movable, **characterised in that** the inner wall comprises a detachably mounted plate (1) which carries the guide rail (2, 3) and with which a pivot arm (10) is pivotably connected, the pivot arm being displaceable and fixable in an at least approximately horizontally arranged guide (14) of the cooling stock support (4).

2. Refrigerating appliance according to claim 1, **characterised in that** the guide (14) is arranged in the front half of the cooling stock support (4).

3. Refrigerating appliance according to claim 1 or 2, **characterised in that** the cooling stock support (4) comprises a threaded spindle (12) oriented at least approximately parallelly to the horizontal guide (14), and that a slide block (11) articulated to the pivot arm (10) has an internal thread in engagement with the threaded rod (12).

4. Refrigerating appliance according to claim 3, **characterised in that** the engagement is self-locking.

5. Refrigerating appliance according to any one of the preceding claims, **characterised in that** the horizontal guide is a slot (14) in a longitudinal strut (6) of the cooling stock support (4).

6. Refrigerating appliance according to claim 3 or 4 and claim 5, **characterised in that** the slide block (11) and the pivot arm (10) are connected by a connecting member (13) crossing the slot (14).

7. Refrigerating appliance according to any one of claims 3 to 6, **characterised in that** the cooling stock support (4) comprises two coupled rotatable threaded rods (12) which respectively extend adjacent to the lateral edges (6) of the cooling stock support (4).

8. Refrigerating appliance according to any one of claims 3 to 7, **characterised in that** the threaded spindle (12) is coupled by way of a ratchet mechanism (32, 35, 36) with a drive lever (16) movable in alternation in opposite directions.

9. Refrigerating appliance according to claim 8, **characterised in that** the drive lever (16) comprises an arm (17) pivotable about a vertical axis and a slider (18) displaceably guided in transverse direction of the cooling stock support (4), which engage one in the other with maintenance of play in depth direction.

10. Refrigerating appliance according to claim 9, **characterised in that** the ratchet mechanism (32, 35, 36) couples the pivotable arm (17) to a gearwheel (31, 33) rotatable about the vertical axis.

11. Refrigerating appliance according to claim 10, **characterised in that** the gearwheel (31) comprises a first bevel gear (33), that the threaded rod (12) carries a second bevel gear (40) and that the first and second bevel gears (33, 40) are coupled by way of a shaft (37) extending in width direction of the cooling stock support (4).

12. Refrigerating appliance according to any one of the preceding claims, **characterised by** at least one guide (15) which is pivotably connected at one end with the pivot arm (10) and at the other end with a rear region of the cooling stock support (4).

13. Refrigerating appliance according to claim 12, **characterised in that** the guide (15) is pivotably connected at least approximately in a centre region of the pivot arm (10).

## Revendications

1. Appareil frigorifique, notamment appareil frigorifique à usage domestique, comprenant un support (4) de marchandises à réfrigérer réglable en hauteur, dans lequel une partie arrière du support (7) de marchandises à réfrigérer est guidée de manière déplaçable verticalement dans un rail de guidage (2, 3) disposé sur une paroi intérieure (1) de l'appareil frigorifique, **caractérisé en ce que** la paroi intérieure comprend une plaque (1) montée de manière amovible, laquelle porte le rail de guidage (2, 3) et sur laquelle est articulé un bras pivotant (10) qui est coulissant et blocable dans un guidage (14) du support (4) de marchandises à réfrigérer, disposé au moins approximativement horizontalement.

2. Appareil frigorifique selon la revendication 1, **caractérisé en ce que** le guidage (14) est disposé dans la moitié avant du support (4) de marchandises à réfrigérer.

3. Appareil frigorifique selon la revendication 1 ou 2, **caractérisé en ce que** le support (4) de marchandises à réfrigérer présente au moins une broche filetée (12) orientée au moins approximativement parallèlement au guidage horizontal (14) et **en ce qu'**un coulisseau (11) articulé sur le bras pivotant (10) présente un filet intérieur qui est en prise avec la broche filetée (12).

4. Appareil frigorifique selon la revendication 3, **caractérisé en ce que** la prise est à blocage automatique.

5. Appareil frigorifique selon l'une quelconque des revendications précédentes, **caractérisé en ce que** le guidage horizontal est une fente (14) dans une traverse longitudinale (6) du support (4) de marchandises à réfrigérer.

6. Appareil frigorifique selon la revendication 3 ou 4 et selon la revendication 5, **caractérisé en ce que** le coulisseau (11) et le bras pivotant (10) sont reliés par une pièce de liaison (13) croisant la fente (14).

7. Appareil frigorifique selon l'une quelconque des revendications 3 à 6, **caractérisé en ce que** le support (4) de marchandises à réfrigérer présente deux tiges filetées (12) rotatives couplées, lesquelles s'étendent respectivement de manière avoisinant les bords latéraux (6) du support (4) de marchandises à réfrigérer.

8. Appareil frigorifique selon l'une quelconque des revendications 3 à 7, **caractérisé en ce que** la broche filetée (12) est couplée à un levier d'entraînement (16) déplaçable en alternance dans des directions opposées par l'intermédiaire d'un mécanisme à cliquet (32, 35, 36).

9. Appareil frigorifique selon la revendication 8, **caractérisé en ce que** le levier d'entraînement (16) comprend un bras (17) pivotant autour d'un axe vertical et une coulisse (18) guidée de manière déplaçable en direction transversale du support (4) de marchandises à réfrigérer, lesquels ont prise l'un dans l'autre en direction en profondeur en maintenant le jeu.

10. Appareil frigorifique selon la revendication 9, **caractérisé en ce que** le mécanisme à cliquet (32, 35, 36) couple le bras pivotant (17) à une roue dentée (31, 33) tournant autour de l'axe vertical.

11. Appareil frigorifique selon la revendication 10, **caractérisé en ce que** la roue dentée (31) comprend une première roue conique (33), **en ce que** la tige filetée (12) porte une deuxième roue conique (40) et **en ce que** la première et la deuxième roues coniques (33, 40) sont couplées par l'intermédiaire d'un arbre (37) s'étendant dans le sens de la largeur du support (4) de marchandises à réfrigérer.

12. Appareil frigorifique selon l'une quelconque des revendications précédentes, **caractérisé par** au moins une bielle (15) qui est reliée de manière pivotante d'une part au bras pivotant (10) et d'autre part à une partie arrière du support (4) de marchandises à réfrigérer.

13. Appareil frigorifique selon la revendication 12, **caractérisé en ce que** la bielle (16) est reliée de manière pivotante au moins approximativement dans une partie médiane du bras pivotant (10).
